# EUROPÄISCHE PATENTSCHRIFT

(11) **EP 0 769 605 B1**
(45) Veröffentlichungstag und Bekanntmachung des Hinweises auf die Patenterteilung: **02.05.2003**
(21) Anmeldenummer: 96114781.6
(22) Anmeldetag: 16.09.1996
(51) Int. Cl.: E06B 7/23, E06B 9/08

(54) **Sektionaltor**
Sectional gate
Porte sectionnelle

(30) Priorität: 18.10.1995 DE 29516507 U
(43) Veröffentlichungstag der Anmeldung: 23.04.1997
(73) Patentinhaber: Effertz Tore GmbH, 41238 Mönchengladbach (DE)
(72) Erfinder: Kliem, Horst, 41238 Mönchengladbach (DE)
(74) Vertreter: Stenger, Watzke & Ring Patentanwälte

(56) Entgegenhaltungen:
- EP-A- 0 468 174
- FR-A- 2 701 286
- US-A- 3 090 427
- US-A- 4 250 941
- US-A- 4 320 793
- US-A- 4 643 239
- US-A- 4 957 301

## Beschreibung

Die Erfindung betrifft ein Sektionaltor mit einem aus bezüglich einer zu verschließenden und mit einer Zarge versehenen Toröffnung im wesentlichen horizontal verlaufenden, zueinander parallel angeordneten und gelenkig miteinander verbundenen Sektionen bestehenden Torblatt, welches ein im wesentlichen umlaufendes Rahmenprofil aufweist und mittels eines Antriebes bewegbar ist , wobei zwischen dem Rahmenprofil und der Zarge eine Dichtungsleiste verstellbar angeordnet ist.

Sektionaltore der gattungsgemäßen Art sind an sich bekannt. In Lagerhallen, Fertigungshallen, Hangars und dergleichen werden großflächige Toröffnungen mittels Sektionaltoren verschlossen. Die Toröffnungen sind üblicherweise mit einer sogenannten Zarge eingefaßt. Das Sektionaltor weist ein Torblatt auf, welches zum Verschließen der Toröffnung geeignet ist und seinerseits aus einzelnen Sektionen besteht. Sektionen sind einzelne Flächenelemente, die im wesentlichen eine Länge aufweisen, die zum Verschließen der lichten Breite der Toröffnung geeignet ist. Üblicherweise ist die Breite größer als die Höhe der Toröffnung. Die Sektionen sind üblicherweise Rahmenkonstruktionen, wobei die Rahmen unterschiedlich gefüllt und/oder verkleidet sein können. So können sie mit Platten aus Stahlblechen verkleidet und mit Schäumen ausgeschäumt sein. Darüber hinaus können sie verglast oder sonstwie verkleidet sein. Eine Vielzahl von Sektionen werden parallel übereinander angeordnet, um die lichte Höhe einer Toröffnung zu verschließen. Im Verbindungsbereich werden die Sektionen gelenkig miteinander verbunden. Über einen Antrieb läßt sich das Torblatt vertikal verfahren. Zu diesem Zwecke sind vertikale seitliche Führungen an der Toröffnung angeordnet, in denen das Torblatt beispielsweise mit Rollen geführt wird. Mittels des Antriebs kann das Torblatt beispielsweise entlang der Führungen in eine oberhalb der Toröffnung liegende horizontale Position verfahren werden, um somit die Toröffnung völlig freizugeben. Es ist auch bekannt, die seitlichen Führungen schräg anzuordnen.

Während die einzelnen Sektionen für sich genommen jeglichen Sicherheitsanforderungen genügend ausgestaltet sein können, und während auch Lösungen für eine rauchdichte Ausbildung der gelenkigen Verbindungen bekannt sind, bestehen bei herkömmlichen Sektionaltoren nach wie vor Probleme mit der rauchdichten Abdichtung und der Sicherheit im Falle von Feuer- oder Rauchentwicklung. Ein Problembereich bei der rauchdichten Abdichtung liegt zwischen dem Torblatt und der Zarge.

Davon ausgehend liegt der vorliegenden Erfindung die **Aufgabe** zugrunde, ein Sektionaltor der gattungsgemäßen Art dahingehend zu verbessern, daß dieses auch bei der Ausbildung großer Torbauformen einen rauchdichten Abschluß im oberen Torbereich auch bei anliegendem Überdruck gewährleistet.

Zur technischen **Lösung** dieser Aufgabe wird vorgeschlagen, daß wenigstens die in Schließstellung oberste Sektion gegen Durchbiegung am oberen Rahmen gesichert ist.

Durch die Anordnung einer Dichtungsleiste zwischen Rahmenprofil und Zarge, die hinsichtlich ihrer Position verstellbar ist, wird die Möglichkeit bereitgestellt, das geschlossene Torblatt rauchdicht gegenüber der Zarge abzudichten. Unter verstellbarer Dichtungsleiste wird im Sinne der vorliegenden Erfindung verstanden, daß diese, über ihre Länge gesehen, zumindest stellenweise quer zur Längsachse zwischen Zarge und Torblatt verschoben werden kann. Somit kann trotz bestehender baulicher Abweichungen im Rahmen von Fertigungs- und Montagetoleranzen Dichtheit erzeugt werden. In vorteilhafter Weise kann die Dichtungsleiste komprimierbar ausgestaltet sein.

Mit der Erfindung wird vorgeschlagen, daß die Dichtungsleiste entlang der vertikalen und des oberen waagerechten Randes der Toröffnung angeordnet ist. In vorteilhafter Weise kann die Dichtungsleiste umlaufend ausgebildet sein, auch einstückig.

Mit der Erfindung wird weiterhin eine Lösung vorgeschlagen, die auch unter ungünstigen Bedingungen eine Rauchdichtheit ermöglicht. Bei hohen Innenraumdrücken können insbesondere große rauchdichte Tore zur Durchbiegung neigen. Um dem entgegenzuwirken wird mit der Erfindung vorgeschlagen, daß wenigstens die in Schließstellung oberste Sektion gegen Durchbiegung am oberen Rahmen gesichert ist. Durch diese Maßnahme wird die Rauchdichtheit erheblich verbessert. Zur Sicherung können im Bereich der obersten Sektion Haken ausgebildet sein, die vorzugsweise mit am oberen Rahmen angeordneten Bolzen zur Bildung einer Durchbiegungssicherung zusammenwirken. Über die Breite einer Sektion können eine oder mehrere Haken-/Bolzensysteme oder äquivalente Durchbiegungssicherungen angeordnet werden.

Als auch komprimierbare Dichtungsleiste wird mit der Erfindung ein Schlauchprofil vorgeschlagen, welches gemäß einem weiteren vorteilhaften Vorschlag der Erfindung einen Q-förmigen Querschnitt im Dichtungsbereich aufweisen kann. Zur Fixierung des Dichtungsprofils kann dieses zusätzlich ein Nutprofil aufweisen, mit welchem es sich beispielsweise gemäß einem Vorschlag der Erfindung mittels eines einstellbaren Winkels an der Zarge anordnen läßt. Der Einstellwinkel kann beispielsweise ein Langloch aufweisen, welches quer zur Längsachse des Dichtungsprofils verläuft, und mittels einer Schraube an der Zarge befestigt sein. Somit kann das Dichtungsprofil quer zur Längsrichtung verschoben und somit zur rauchdichten Abdichtung zwischen Torblatt und Zarge eingestellt werden. In vorteilhafter Weise kann zusätzlich eine Abdeckleiste vorgesehen sein, um das Dichtungsprofil einerseits optisch abzudichten und andererseits gegen mechanische Beeinträchtigungen abzudecken.

Das Dichtungsprofil ist in vorteilhafter Weise aus Gummi, vorzugsweise einem Zellgummi.

Weiterhin wird mit Vorteil vorgeschlagen, daß das Dichtungsprofil durch eine Zusatzdichtung zwischen Zarge und Toröffnungswandung ergänzt ist. Bei der Zusatzdichtung handelt es sich in vorteilhafter Weise um eine Moosgummidichtung (EPDM), in besonders vorteilhafter Weise um ein Rechteckprofil.

Mit der Erfindung wird eine effektive Abdichtung für ein Sektionaltor angegeben, welche es ermöglicht, das Sektionaltor auch in dem Bereich zwischen Torblatt und Zarge rauchdicht abzudichten. An der unteren waagerechten Kante wird in vorteilhafter Weise ein Schlauchprofil vorgeschlagen, welches als Sicherheitskontaktleiste ausgeführt sein kann.

Alle Schlauchprofile können zusätzlich druckbeaufschlagbar ausgeführt sein, beispielsweise mittels Preßluft.

Weitere Vorteile und Merkmale der Erfindung ergeben sich aus der folgenden Beschreibung anhand der Figuren. Dabei zeigen:
- Figur 1: eine schematische Darstellung eines Sektionaltores;
- Figur 2: eine schematische teilgeschnittene Darstellung einer Sektion;
- Figur 3: eine schematische teilgeschnittene Darstellung eines seitlichen Abdichtungsbereiches;
- Figur 4: eine schematische teilgeschnittene Darstellung eines oberen Abdichtungsbereiches;
- Figur 5: eine schematische, teilgeschnittene Darstellung eines oberen Torbereiches in Schließstellung und
- Figur 6: eine schematische, teilgeschnittene Darstellung eines Durchbiegungssicherungsbereiches gemäß Figur 6.

In Figur 1 ist ein Sektionaltor 1 gezeigt, welches in einer Toröffnung 2 diese verschließend angeordnet ist. Die Toröffnung 2 umfaßt vertikale Öffnungsränder 3 und 5 sowie den oberen öffnungsrand 4. An der Unterseite kann der Torbereich beispielsweise befahrbar sein.

Das Sektionaltor 1 umfaßt seinerseits Sektionen 6 bis 11, welche die Toröffnung 2 verschließend gezeigt sind.

Die einzelnen Sektionen 6 bis 11 weisen einen Rahmen 12 auf, der auch Verstrebungen 13 umfassen kann. Die Rahmenkonstruktionen sind mit Füllungen versehen, verkleidet und dergleichen. Auch sind Verglasungen möglich. Die einzelnen Sektionen sind horizontal angeordnet und in den Verbindungsbereichen miteinander rauchdicht verbunden.

In Figur 2 ist beispielsweise ein schematischer Schnitt durch eine Sektion dargestellt, wobei die Scharnierelemente 16 am oberen horizontalen Rand und 17 am unteren horizontalen Rand zusammenwirkende Elemente darstellen. Werden Sektionen gleicher Art in den Verbindungen 15 miteinander verbunden, wird das Scharnierelement 16 in das Scharnierelement 17 eingedrückt, so daß es zu einer rauchdichten aber gelenkigen Verbindung kommt.

Das Sektionaltor 1 läßt sich nach oben hochziehen, wobei es beispielsweise über eine schräge Umlenkung in eine horizontal liegende Position unterhalb einer Hallendecke gezogen werden kann.

Figur 3 zeigt einen seitlichen Abdichtungsbereich, das heißt einen vertikalen Öffnungsrand 5 und die dort angeordnete Abdichtung, Figur 4 zeigt einen oberen Abdichtungsbereich im Bereich des oberen öffnungsrandes 4. Gleiche Elemente sind in den Figuren 3 und 4 mit gleichen Bezugszeichen versehen.

Die jeweiligen vertikalen bzw. oberen Öffnungsränder sind mit entsprechenden Unterkonstruktionen versehen und verkleidet. An diese Unterkonstruktionen ist eine Zarge 18 angeordnet, die im Falle der Figur 3 mit einem Verstärkungsprofil 19 versehen ist. Darüber hinaus weist im Falle der seitlichen Zarge 18 diese auch ein Führungsprofil 20 auf.

In beiden Figuren ist ein Einstellwinkel 21 an der Zarge angeordnet, indem er mittels eines Langloches 22 und einer Schraube 23 verstellbar an der Zarge befestigt ist. Ein Verkleidungsprofil 24 ist ebenfalls an der gleichen Befestigungsstelle angeordnet. Das Dichtungsprofil 25 weist einerseits zur Abdichtung ein im Querschnitt Q-förmiges Profil, Q-Profil 26 genannt, auf, sowie ein daran angeformtes Nutprofil 27, welches zur Fixierung auf dem Einstellwinkel 21 ein Schuppenprofil 28 aufweist.

Der verbleibende Raum zwischen Zarge und Unterkonstruktion ist mit einem Moosgummiprofil 29 abgedichtet, im gezeigten Ausführungsbeispiel ein Rechteckprofil. Das sektionsseitige Rahmenprofil 30 wird, wie in Figur 3 gezeigt, an der Seite mittels einer Rolle 31 in der Führung 20 geführt. Die Rolle 31 ist über einen Anschluß 32 mit dem Rahmenprofil verbunden, wobei der Anschluß 32 hinsichtlich seiner Länge einstellbar ist.

Die in den Figuren 3 und 4 gezeigte Abdichtung ist rauchdicht und verstellbar. An der Sektionaltorunterkante kann ein Schlauchprofil zur Abdichtung angeordnet sein. Das verschlossene Sektionaltor ist somit rauchdicht.

Figuren 5 und 6 zeigen in Detaildarstellung einen oberen Torbereich bei geschlossenem Tor. Der obere Bereich einer Sektion 11, als oberer Sektionsbereich 53 bezeichnet, ist mit einem an einem Lagerwinkel 57 mittels Bolzen 58 angeordneten Hakenelement 56 versehen. Die oberste Sektion 11 kommt in Schließstellung aus einer aufgerollten oder schrägen Lage in eine im wesentlichen vertikale Position im Bereich des oberen Rahmens. Im oberen Rahmenbereich 54 ist ebenfalls ein Lagerwinkel 59 mittels eines Bolzens 62 angeordnet und zur Erzeugung der Rauchdichtheit in der Kehle 63 mit Silikon abgedichtet. Auf diesen Rahmenwinkel ist ein Lagerbock 60 angeordnet, beispielsweise mittels Schrauben wie im gezeigten Ausführungsbeispiel, und trägt gelagert einen Bolzen 55, auf welchem ein Rillenkugellager 64 angeordnet ist. Der Haken 56 übergreift also in Schließstellung den Bolzen 55 bzw. das Rillenkugellager 64, so daß die Sektion 11 sich praktisch nicht mehr von dem oberen Rahmenbereich 54 wegbewegen kann. Auf diese Weise ist eine einfache Durchbiegungssperre erzeugt.

Die beschriebenen Ausführungsbeispiele dienen nur der Erläuterung und sind nicht beschränkend. Insbesondere können als Durchbiegungssperre auch gleichwirkende Rastmittel verwendet werden.

### Bezugszeichenliste:

- 1: Sektionaltor
- 2: Toröffnung
- 3: vertikaler öffnungsrand
- 4: oberer Öffnungsrand
- 5: vertikaler öffnungsrand
- 6: oberer Öffnungsrand
- 7: Sektion
- 8: Sektion
- 9: Sektion
- 10: Sektion
- 11: Sektion
- 12: Rahmen
- 13: Verstrebungen
- 14: Füllungen
- 15: Verbindungen
- 16: Scharnierelement
- 17: Scharnierelement
- 18: Zarge
- 19: Verstärkungsprofil
- 20: Führungsprofil
- 21: Einstellwinkel
- 22: Langloch
- 23: Schraube
- 24: Verkleidungsprofil
- 25: Dichtungsprofil
- 26: Q-Profil
- 27: Nut-Profil
- 28: Schuppenprofil
- 29: Moosgummiprofil
- 30: Rahmen
- 31: Rolle
- 32: Anschluß
- 53: oberer Sektionsbereich
- 54: oberer Rahmenbereich
- 55: Bolzen
- 56: Haken
- 57: Lagerwinkel
- 58: Bolzen
- 59: Lagerwinkel
- 60: Lagerbock
- 61: Splint
- 62: Bolzen
- 63: Kehle
- 64: Kugellager

## Patentansprüche

1. Sektionaltor (1) mit einem aus bezüglich einer zu verschließenden und mit einer Zarge (18) versehenen Toröffnung (2) im wesentlichen horizontal verlaufenden, parallel zueinander angeordneten und gelenkig miteinander verbundenen Sektionen (6-11) bestehenden Torblatt, welches ein im wesentlichen umlaufendes Rahmenprofil aufweist und mittels eines Antriebs bewegbar ist, wobei zwischen dem Rahmenprofil und der Zarge (18) eine Dichtungsleiste (25) verstellbar angeordnet ist,
**dadurch gekennzeichnet,**
**daß** wenigstens die in Schließstellung oberste Sektion (11) gegen Durchbiegung am oberen Rahmen gesichert ist.

2. Sektionaltor nach Anspruch 1, **dadurch gekennzeichnet, daß** die Sicherung durch Rastmittel erfolgt.

3. Sektionaltor nach einem der Ansprüche 1 oder 2, **dadurch gekennzeichnet, daß** am oberen Rahmen Lagerbolzen angeordnet sind, welche in der Schließstellung durch am oberen Sektionalbereich angeordnete Haken hintergriffen sind.

4. Sektionaltor nach Anspruch 1, **dadurch gekennzeichnet, daß** die Dichtungsleiste (25) an den vertikalen Seiten (5) und der waagerechten Oberseite (6) der Toröffnung (2) angeordnet ist.

5. Sektionaltor nach einem der vorhergehenden Ansprüche, **dadurch gekennzeichnet, daß** die Dichtungsleiste (25) umlaufend ausgebildet ist.

6. Sektionaltor nach einem der vorhergehenden Ansprüche, **dadurch gekennzeichnet, daß** die Dichtungsleiste (25) ein Schlauchprofil umfaßt.

7. Sektionaltor nach einem der vorhergehenden Ansprüche, **dadurch gekennzeichnet, daß** die Dichtungsleiste (25) im Dichtungsbereich einen Q-förmigen Querschnitt (26) aufweist.

8. Sektionaltor nach einem der vorhergehenden Ansprüche, **dadurch gekennzeichnet, daß** die Dichtungsleiste (25) ein Nutprofil (27) umfaßt.

9. Sektionaltor nach einem der vorhergehenden Ansprüche, **dadurch gekennzeichnet, daß** die Dichtungsleiste mittels eines Einstellwinkels (21) an der Zarge befestigt ist.

10. Sektionaltor nach Anspruch 9, **dadurch gekennzeichnet, daß** der Einstellwinkel (21) zur Einstellung wenigstens ein Langloch (22) aufweist.

11. Sektionaltor nach einem der vorhergehenden Ansprüche, **dadurch gekennzeichnet, daß** die Dichtungsleiste (25) durch eine Abdeckleiste abgedeckt ist.

12. Sektionaltor nach einem der vorhergehenden Ansprüche, **dadurch gekennzeichnet, daß** die Dichtungsleiste (25) aus Gummi gebildet ist.

13. Sektionaltor nach einem der vorhergehenden Ansprüche, **dadurch gekennzeichnet, daß** zusätzlich zur Dichtungsleiste (25) eine weitere Dichtung zur Abdichtung des Raumes zwischen Zarge und Wandung der Toröffnung eingesetzt ist.

14. Sektionaltor nach Anspruch 13, **dadurch gekennzeichnet, daß** die zusätzliche Dichtung aus Moosgummi (EPDM) gebildet ist.

15. Sektionaltor nach einem der Ansprüche 13 oder 14, **dadurch gekennzeichnet, daß** die zusätzliche Dichtung ein Rechteckprofil ist.

## Claims

1. Sectional gate (1) with a gate leaf consisting of sections (6 - 11) which extend substantially horizontally relative to a gate opening (2), which is to be closed and is provided with a case (18), are disposed parallel to one another and flexibly connected together, which leaf comprises a substantially all-round frame profile and can be moved by means of a drive, wherein a sealing strip (25) is disposed in an adjustable manner between the frame profile and the case (18),
**characterised in that** at least the section (11) which is topmost in the closed position is secured against bending at the top frame.

2. Sectional gate according to Claim 1, **characterised in that** the securing action is effected by locking means.

3. Sectional gate according to either of Claims 1 and 2, **characterised in that** bearing bolts are disposed at the top frame, behind which bolts hooks engage in the closed position, these being disposed at the top sectional area.

4. Sectional gate according to Claim 1, **characterised in that** the sealing strip (25) is disposed at the vertical sides (5) and the horizontal top side (6) of the gate opening (2).

5. Sectional gate according to any one of the preceding Claims, **characterised in that** the sealing strip (25) is formed so as to extend all round.

6. Sectional gate according to any one of the preceding Claims, **characterised in that** the sealing strip (25) comprises a tube profile.

7. Sectional gate according to any one of the preceding Claims, **characterised in that** the sealing strip (25) has a Q-shaped cross section (26) in the sealing area.

8. Sectional gate according to any one of the preceding Claims, **characterised in that** the sealing strip (25) comprises a groove profile (27).

9. Sectional gate according to any one of the preceding Claims, **characterised in that** the sealing strip (25) is fastened to the case by means of a setting angle (21).

10. Sectional gate according to Claim 9, **characterised in that** the setting angle (21) comprises at least one oblong hole (22) for setting purposes.

11. Sectional gate according to any one of the preceding Claims, **characterised in that** the sealing strip (25) is covered by a cover strip.

12. Sectional gate according to any one of the preceding Claims, **characterised in that** the sealing strip (25) is formed from rubber.

13. Sectional gate according to any one of the preceding Claims, **characterised in that** a further seal for sealing off the space between the case and the wall of the gate opening is used in addition to the sealing strip (25).

14. Sectional gate according to Claim 13, **characterised in that** the additional seal is formed from expanded rubber (EPDM).

15. Sectional gate according to either of Claims 13 and 14, **characterised in that** the additional seal is a rectangular profile.

## Revendications

1. Porte sectionnelle (1) comprenant un vantail de porte qui est constitué de sections (6-11), lesquelles s'étendent essentiellement horizontalement par rapport à une ouverture de porte (2) à fermer et munie d'un bâti (18) et sont disposées parallèlement les unes aux autres et reliées de manière articulées les unes aux autres, et qui comporte un profil d'encadrement sensiblement périphérique et est déplaçable à l'aide d'un moyen d'entraînement, une fourrure d'étanchéité (25) étant disposée de manière mobile entre le profil d'encadrement et le bâti (18), **caractérisée en ce qu'**au moins la section (11) la plus haute en position fermée est protégée contre la flexion contre l'encadrement supérieur.

2. Porte sectionnelle selon la revendication 1, **caractérisée en ce que** la protection s'effectue à l'aide de moyens d'encliquetage.

3. Porte sectionnelle selon une des revendications 1 ou 2, **caractérisée en ce qu'**au niveau de l'encadrement supérieur sont disposés des goujons d'appui qui, en position fermée, sont retenus par derrière par des crochets disposés au niveau de la zone sectionnelle supérieure.

4. Porte sectionnelle selon la revendication 1, **caractérisée en ce que** la fourrure d'étanchéité (25) est disposée sur les côtés verticaux (5) et sur le côté supérieur horizontal (6) de l'ouverture de porte (2).

5. Porte sectionnelle selon une des revendications précédentes, **caractérisée en ce que** la fourrure d'étanchéité (25) est de conception périphérique.

6. Porte sectionnelle selon une des revendications précédentes, **caractérisée en ce que** la fourrure d'étanchéité (25) comprend un profil en gaine.

7. Porte sectionnelle selon une des revendications précédentes, **caractérisée en ce que** la fourrure d'étanchéité (25) présente une section transversale en forme de Q (26) dans la zone d'étanchéité.

8. Porte sectionnelle selon une des revendications précédentes, **caractérisée en ce que** la fourrure d'étanchéité (25) comprend un profil en rainure (27).

9. Porte sectionnelle selon une des revendications précédentes, **caractérisée en ce que** la fourrure d'étanchéité est fixée au bâti à l'aide d'une cornière de réglage (21).

10. Porte sectionnelle selon la revendication 9, **caractérisée en ce que**, pour le réglage, la cornière de réglage (21) comporte au moins un trou oblong (22).

11. Porte sectionnelle selon une des revendications précédentes, **caractérisée en ce que** la fourrure d'étanchéité (25) est recouverte par un cache.

12. Porte sectionnelle selon une des revendications précédentes, **caractérisée en ce que** la fourrure d'étanchéité (25) est formée de caoutchouc.

13. Porte sectionnelle selon une des revendications précédentes, **caractérisée en ce qu'**en plus de la fourrure d'étanchéité (25) est mise en oeuvre une autre garniture d'étanchéité pour étancher l'espace entre le bâti et la paroi de l'ouverture de porte.

14. Porte sectionnelle selon la revendication 13, **caractérisée en ce que** la garniture d'étanchéité supplémentaire est formée de caoutchouc Mousse (EPDM).

15. Porte sectionnelle selon une des revendications 13 ou 14, **caractérisée en ce que** la garniture d'étanchéité supplémentaire est un profil rectangulaire.
